# EUROPÄISCHE PATENTSCHRIFT

(11) **EP 2 540 889 B1**
(45) Veröffentlichungstag und Bekanntmachung des Hinweises auf die Patenterteilung: **17.08.2016**
(21) Anmeldenummer: 12175984.9
(22) Anmeldetag: 06.07.2010
(51) Int. Cl.: D04B 15/14, D04B 15/10, D04B 35/04, D04B 35/02

(54) **Stricksystem mit abgeflachten Führungskanälen**
Knitting system with flattened guide channels
Système de tricot doté de canaux de guidage aplatis

(43) Veröffentlichungstag der Anmeldung: 02.01.2013
(62) Teilanmeldung aus: 10168553.5
(73) Patentinhaber: Groz-Beckert KG, 72458 Albstadt (DE)
(72) Erfinder: Haug, Hans-Jürgen, 72116 Mössingen (DE); Jürgens, Eric, 72406 Bisingen (DE); Sauter, Jörg, 72458 Albstadt (DE); Bruske, Johannes, Dr., 72458 Albstadt (DE); Wörnle, Martin, 72116 Mössingen (DE); Durst, Frank, 72459 Albstadt (DE); Fehrenbacher, Eckhard, 72070 Tübingen (DE)
(74) Vertreter: Rüger, Barthelt & Abel

(56) Entgegenhaltungen:
- EP-A1- 1 801 276
- EP-A1- 2 172 584
- GB-A- 962 128
- GB-A- 2 173 518
- US-A- 3 667 113

## Beschreibung

Die Erfindung betrifft ein Stricksystem, zu dem ein Nadelbett, zum Beispiel in Gestalt eines Strickzylinders und ein Strickwerkzeug, beispielsweise in Gestalt einer Nadel, insbesondere einer Zungennadel gehören.

Nadelbetten, insbesondere Strickzylinder werden, wie exemplarisch aus der US 423,244B hervorgeht, hergestellt, indem beispielsweise in einem zylindrischen Grundkörper außen axial verlaufende Führungsnuten eingefräst werden, die Führungskanäle für die Strickwerkzeuge, beispielsweise Nadeln, bilden. Eine andere Möglichkeit zur Herstellung von Führungskanälen, die in der gleichen Druckschrift angegeben ist, beruht darauf, in einen hohlzylindzischen Metallkörper außen Längsnuten einzufräsen, in die dann Stege eingesetzt werden. Die Führungskanäle für die Strickwerkzeuge sind zwischen den eingesetzten Stegen definiert.

In beiden Fällen wird davon ausgegangen, dass die Tiefe eines Führungskanals erheblich größer ist als seine Breite. Beispielsweise weist ein Nadelzylinder mit einer großen Feinheit von größer als E20 (mehr als 20 Nadeln pro Zoll) eine Führungskanaltiefe von 3,7 mm und eine Führungskanalbreite von 0,44 mm auf. Die entspricht einem Tiefen/Breiten-Verhältnis von größer 8.

Das insoweit vorbekannte Konzept stößt bei hohen Feinheiten auf Schwierigkeiten. Gerade bei groben Feinheiten E18 und kleiner werden typischerweise Zylinder mit gefrästen Führungskanälen eingesetzt. Dadurch ergeben sich parallelflankige Führungskanäle in den Nadelzylindern. Allerdings ist das Härten der vorhandenen Stege schwierig. Bei höheren Feinheiten größer 18 wird gern auf die Härtung verzichtet, was jedoch wieder Vexschleißprobleme hervorrufen kann.

Die Bauart mit den in den Zylinder eingesetzten Stegen führt zu einem im Ergebnis teuren Herstellungsverfahren. Insbesondere gilt dies bei hohen Feinheiten E18 und feiner. Allerdings kann bei einem Fußbruch und einer Beschädigung der Stege ein Totalschaden des Zylinders gelegentlich vermieden werden, wenn einzelne beschädigte Stege ersetzbar sind.

Bei erhöhten Genauigkeitsanforderungen kann die Bauart mit eingesetzten Stegen an Strickzylindern zu Schwierigkeiten führen, weil sich eigentlich leicht trapezförmige Führungskanäle ergeben. Werden hingegen Stege eingesetzt, die selbst etwas trapezförmig sind, um dies auszugleichen, wird die Herstellung noch erheblich verteuert.

Das Problem der Härtung eines Strickzylinders hat Alternativkonstruktionen hervorgerufen, wie sie beispielsweise aus der DE 677 979 hervorgehen. Der dort schematisch mit im Querschnitt quadratischen Führungskanälen veranschaulichte Strickzylinder ist segmentiert. Er weist einen inneren, nicht gehärteten hohlzylindrischen Körper auf, an den schalenförmige gehärtete Segmente angesetzt sind, in denen die Nadelkanäle ausgebildet sind.

Bei dieser Bauart ergeben sich große Probleme, falls die an den hohlzylindrischen Grundkörper außen angesetzten schalenförmigen Segmente beim Härten einem Verzug unterliegen.
Aus EP 1 801 276 A1 ist eine Strickvorrichtung mit einem Nadelbett bekannt, das einen Grundkörper mit an einer Außenumfangsfläche ausgebildeten Führungskanälen aufweist, wobei jeder Führungskanal von zwei Flachseiten von zwei Kanalwänden und einem Kanalboden begrenzt ist. Die Kanalwände sind mit dem Grundkörper nahtlos verbunden und fugenlos aus dem gleichen Material ausgebildet. Der Führungskanal hat einen Kanalquerschnitt mit einer von einer Flachseite einer Kanalwand zu einer Flachseite einer Kanalwand messenden Kanalbreite und eine Kanaltiefe aufweist, die parallel zu den Kanalwänden von dem Boden weg zu messen ist und bis zu der Außenumfangsfläche reicht. Die Kanaltiefe ist etwa 3-mal so groß wie die Kanalbreite. Die Strickvorrichtung weist außerdem einem Strickwerkzeug mit einen Schaft auf, der in dem Führungskanal längsverschiebbar angeordnet ist und der mit einem Fuß versehen ist, der aus dem Führungskanal heraus ragt. Im Anschluss an den Fuß ist auf beiden Seiten jeweils eine Ausnehmung an der Oberseite des Strickwerkzeugs vorhanden.

Ein Strickwerkzeug, das im Anschluss an den Fuß eine Ausnehmung in seiner Oberseite aufweist, ist auch aus GB 2 173 518 A oder EP 2 172 584 A1 bekannt.

Es ist Aufgabe der Erfindung, ein Konzept für eine Strickvorrichtung anzugeben, die eine kostengünstige und prozesssichere einfache Fertigung ermöglicht und dabei auch Anforderungen nach erhöhter Strickgeschwindzgkeit gerecht wird.

Diese Aufgabe wird mit der Strickvorrichtung nach Anspruch 1 gelöst:
Die erfindungsgemäße Strickvorrichtung weist ein Nadelbett mit Führungskanälen auf, wobei die Kanaltiefe mindestens ¾ und höchsten fünf mal so groß ist wie die Kanalbreite. Vorzugsweise liegt das Verhältnis zwischen der Kanaltiefe und der Kanalbreite zwischen 2 und 3, weiter vorzugsweise zwischen 2,5 und 2,75, im besten Falle bei 2,62.

Das Nadelbett ist dabei naht- und fugenlos aus dem gleichen Material ausgebildet. Weder befinden sich Nähte oder Fugen zwischen den Kanalwänden und dem übrigen Körper des Nadelbetts, noch weist das Nadelbett selbst unterhalb des Bodens des Führungskanals irgendwelche Fugen oder Nähte auf. Im Falle eines Strickzylinders besteht dieser somit in gesamter Radialrichtung aus einem einstückigen Körper. Dem steht nicht entgegen, dass der Strickzylinder aus mehreren ringförmigen axial aneinander gesetzten Elementen bestehen kann. Auch ist es im Rahmen der Erfindung möglich, den Strickzylinder aus mehreren, zum Beispiel schalenförmigen, Abschnitten zusammenzusetzen, die an axial verlaufenden Fugen aneinander stoßen. Jedenfalls aber ist strukturelle Kontinuität in Radialrichtung gegeben.

Zu der Strickvorrichtung gehören außerdem Strickwerkzeuge, die in den Führungskanälen axial verschiebbar angeordnet sind und jeweils mindestens einen aus dem Führungskanal herausragenden Fuß aufweisen. Die Strickwerkzeuge können untereinander gleich ausgebildet sein. Es kann sich beispielsweise um Zungennadeln, Schiebernadeln oder dergleichen handeln.

In einer bevorzugten Ausführungsform stimmt der Schaftquerschnitt des Strickwerkzeugs mit dem Kanalquerschnitt überein, wobei der Schaftquerschnitt des Strickwerkzeugs geringfügig kleiner ist, insbesondere in seiner Breite, da das Strickwerkzeug beweglich im Führungskanal angeordnet ist. Der Schaftquerschnitt des Strickwerkzeugs stimmt somit weitestgehend mit dem Kanalquerschnitt überein. Die Kanalwände überragen die Schäfte der Strickwerkzeuge nicht bzw. nicht wesentlich. Aufgrund der niedrigen Kanaltiefe ergibt sich ein Strickzylinder mit gegenüber herkömmlichen Strickzylindern wesentlich reduziertem Gewicht. Außerdem ist das Gewicht der in den Führungskanälen laufenden Nadeln gegenüber dem Stand der Technik insgesamt fast halbiert, was zu Gewichtseinsparungen der Strickvorrichtung um bis zu 20% führen kann. Nachdem die Gewichtseinsparung insbesondere am äußeren Durchmesser ansetzt, hat dies eine wesentliche Reduktion des Massenträgheitsmoments des Strickzylinders zur Folge. Dies ist insbesondere für die Erhöhung der Arbeitsgeschwindigkeit von Strickmaschinen von Bedeutung, insbesondere, wenn diese während des Betriebs eine häufige Drehrichtungsumkehr vollführen, wie es beim Stricken im Pendelbetrieb beispielweise bei der Herstellung von gemusterter Ware der Fall ist.

Zusätzlich zu der vorgenannten erheblichen Gewichtsreduzierung wird bei der Herstellung eines erfindungsgemäßen Stricksystems erheblich weniger Rohmaterial benötigt, als es für die Herstellung eines Stricksystems gemäß dem Stand der Technik notwendig ist. Unter Berücksichtigung der immer knapper werdenden Rohstoffressourcen werden durch die Erfindung die Gesamtkosten eines Stricksystems reduziert.

Die drastische Reduktion der Kanaltiefe des Führungskanals hat weit reichende technische Folgen. Wegen der verringerten Kanaltiefe und der gleichfalls verringerten Steghöhe des entsprechenden Strickwerkzeugs ergeben sich deutlich verringerte Berührungsflächen zwischen den Strickwerkzeugen und den Kanalwänden. Dies reduziert die Reibung insbesondere die Haftreibung, die beim Strickprozess immer wieder zu überwinden ist. Verringerte Haftreibung führt letztendlich zu verringerten Schlossverschleiß und niedrigeren Antriebskräften sowie letztendlich auch niedrigerem ölbedarf.

In einer bevorzugten Ausführungsform des Führungskanals wird die Berührungsfläche zwischen dem Strickwerkzeug und dem Führungskanal weiter verringert, da im Führungskanal wenigstens eine Ausnehmung angeordnet ist. Die Ausnehmung kann in einer Kanalwand oder in dem Boden des Führungskanals ausgebildet sein. Dabei ist wenigstens eine Ausnehmung im Führungskanal außerhalb des Bereiches angeordnet, an dem das Strickschloss auf den Fuß der Strickmaschinenadel trifft. Die Länge und die Position der Ausnehmung sind so bestimmt, dass das Strickwerkzeug, während des gesamten Ablaufs der Maschenbildung immer mit wenigsten zwei voneinander beabstandeten angeordneten Stellen mit dem Führungskanal zusammenwirkt. Dies ist unabhängig davon, ob die Ausnehmung in einer Kanalwand oder dem Boden des Führungskanals angeordnet ist. Die Ausnehmung ist vorzugsweise zwischen den wenigstens zwei Anlagestellen angeordnet. Es kann mehr als eine Ausnehmung oder eine Ausnehmung mit wenigstens einer Unterbrechung am Führungskanal vorgesehen sein. Jede Unterbrechung einer Ausnehmung kann eine Anlagestelle für das Strickwerkzeug bilden. Die Länge der Ausnehmung entspricht mindestens dem Weg, den das Strickwerkzeug bei der Bewegung von der rückgezogenen Position bis zur vordersten ausgetriebenen Position des Strickwerkzeugs zurücklegt. Die Länge der Ausnehmung ist höchstens so lang, wie die Länge des Anteils des Strickwerkzeugs, welcher in rückgezogener Position im Führungskanal beherbergt ist, minus dem Weg, den das Strickwerkzeug von seiner Rückzugsposition bis zu seiner vordersten Austriebsposition zurücklegt, minus der Länge der Anlagestellen.

In einem anderen Ausführungsbeispiel eines erfindungsgemäßen Stricksystems kann die Ausnehmung in dem Strickwerkzeug selbst angeordnet sein. Dann weist der Rücken und/oder eine Flachseite des Strickwerkzeugs wenigstens eine Ausnehmung auf.

Unabhängig davon, ob die Ausnehmung am Strickwerkzeug oder im Führungskanal angeordnet ist, kann die Ausnehmung in Form einer rechteckförmigen Tasche ausgebildet sein. Sie weist dann einen ebenen flachen Boden auf, der parallel zum Boden des Führungskanals oder parallel zum Rücken des Strickwerkzeuges oder parallel zu den Kanalwänden beziehungsweise zu den Flachseiten des Strickwerkzeugs versetzt angeordnet ist. Es ist auch möglich, dass die Ausnehmung einen konkav in Form eines Kreisbogenabschnitts ausgebildeten Boden aufweist. Die Ausnehmung ist dann in Form eines Zylinderabschnitts gebildet. Die Ausnehmung kann bis zu 90% des Bodens des Führungskanals, oder des Rückens des Strickwerkzeuges beziehungsweise einer Kanalwand oder einer Flachseite des Strickwerkzeugs umfassen, wobei sichergestellt ist, dass das Strickwerkzeug während des Maschenbildungsvorgangs an wenigstens zwei Stellen an dem Führungskanal (Kanalwand, Kanalboden) anliegt und somit eine präzise sichere Führung gewährleistet ist.

Die vorgeschlagene Geometrie der Strickvorrichtung, im Falle einer Rundstrickmaschine insbesondere die neuartige Geometrie des Strickzylinders, ermöglicht effiziente und verbesserte Fertigungsverfahren. Beispielsweise lassen sich die Führungskanäle mit geringer Kanaltiefe durch spanende oder sonstige Abtragungsverfahren leicht und präzise herstellen. Auch sind nach dem Herstellen der Führungskanäle durchzuführende Härteverfahren oder auch Beschichtungsverfahren leicht und wirkungsvoll anzuwenden. Insbesondere gelingt die Beschichtung der Kanalwände dank des gegenüber dem Stand der Technik deutlich verringerten Kanaltiefen/Kanalbreiten-Verhältnisses in guter Qualität. Durch das gegenüber dem Stand der Technik deutlich verringerte Kanaltiefen/Kanalbreiten-Verhältniss ist es möglich, den Strickzylinder, insbesondere dessen Führungskanäle einschließlich seiner Kanalwände und seines Kanalbodens ganzflächig beschichtet und gehärtet werden.

Es ist weiter möglich, eine Härtung und/oder Beschichtung auf diejenigen Bereiche der Kanalwände zu konzentrieren, die in Betrieb hohen Reibbelastungen ausgesetzt sind. Insbesondere ist es möglich, den kompletten Bereich des Nadelkanals auch an seinem Boden zu beschichten oder seine Härte zu erhöhen.

Das Strickwerkzeug der neuartigen Strickvorrichtung weist einen geraden Vollschaft mit einem oder mehreren Füßen auf. In Nachbarschaft des Fußes ist mindestens eine Ausnehmung vorgesehen. Diese ist als längliche Vertiefung ausgebildet, deren Länge ein Vielfaches ihrer Tiefe beträgt. Jede Ausnehmung weist einen geraden Boden und gerundete Übergänge zu der Nadeloberseite bzw. den Fußkanten auf. Auf diese Weise werden zwischen dem Fuß und dem Schaft Bereiche definiert, die im Betrieb eine gewisse Elastizität, gegebenenfalls auch eine Torsionselastizität aufweisen und jedenfalls die Riss- und Bruchanfälligkeit des Strickwerkzeugs verringern. Weitere Einzelheiten vorteilhafter Ausführungsformen der erfindungsgemäßen Strickvorrichtung sind Gegenstand der Zeichnung, der Beschreibung oder von Ansprüchen. Es zeigen:
Figur 1 eine erfindungsgemäße Strickvorrichtung, in schematisierter ausschnittsweiser Prinzipdarstellung.
Figur 2 die Strickvorrichtung nach Figur 1, in ausschnittsweiser schematisierter Schnittdarstellung.
Figur 3 die Strickvorrichtung nach Figur 1, in einer anderen Größendarstellung.
Figur 4 einen Ausschnitt aus dem Nadelbett, in einer Querschnittsdarstellung in einer weiteren Größendarstellung.
Figur 5 eine abgewandelte Ausführungsform des Nadelbetts mit teilweise gehärteten Kanalwänden.
Figur 6 ein Strickwerkzeug in einer Seitenansicht
Figur 7 das Strickwerkzeug nach Figur 6, in einer ausschnittsweisen schematisierten Seitenansicht,
Figur 8 ein Ausschnitt eines Nadelbetts, in einer Prinzipdarstellung,
Figur 9 das Nadelbett aus Figur 8, geschnitten im Bereich eines Führungskanals,
Figur 10 ein Strickwerkzeug in einer Seitenansicht mit Ausnehmungen am Rücken des Strickwerkzeuges,
Figur 11 ein Strickwerkzeug in einer Seitenansicht, mit Ausnehmungen an einer Flachseite des Strickwerkzeugs, und
Figur 12 ein Ausschnitt des Strickwerkzeugs gemäß Figur 11, in Draufsicht.

Figur 1 veranschaulicht eine Strickvorrichtung 10 am Beispiel einer Rundstrickvorrichtung 11, zu der ein Nadelbett 12 mit einer Anzahl von Führungskanälen 13, 14, 15, usw. sowie Strickwerkzeugen gehören. Stellvertretend für die in jedem Führungskanal 13, 14, 15 usw. angeordneten Strickwerkzeuge ist in Figur 1 eine Nadel 16 veranschaulicht, die beispielhaft als Zungennadel ausgebildet ist.

Das Nadelbett 12 wird hier beispielhaft durch einen Strickzylinder 17 gebildet, der eine hohlzylindrische Grundform aufweist. In Figur 1 wie auch in Figur 2 ist jeweils ein Ausschnitt aus diesem Strickzylinder veranschaulicht. Dieser ist vorzugsweise vollkommen einstückig, d.h. naht- und fugenlos aus einem Teil ausgebildet. Allerdings ist es auch möglich, den Strickzylinder 17 oder das sonstige Nadelbett 12 (wie z.B. eine Rippscheibe, einen Platinenring oder das Bett einer Flachstrickmaschine) zu segmentieren, wobei die einzelnen Segmente dann wiederum einstückig naht- und fugenlos ausgebildet sind.

Der naht- und fugenlose Aufbau geht insbesondere aus den Figuren 2 und 3 hervor. Wie ersichtlich, wird jeder Führungskanal, exemplarisch sichtbar am Führungskanal 14, von zwei Flachseiten 50, 51, die Kanalwände 18, 19 begrenzen, in radialer Richtung begrenzt. Die Flachseiten 50, 51 weisen aufeinander zu, wobei deren Abstand eine Breite 24 des Führungskanals 14 festlegt. Die Kanalwände 18, 19 sind einteiliger Bestandteil eines Grundkörpers 20, der im vorliegenden Ausführungsbeispiel hohlzylindrisch ringförmig ausgebildet ist und der von einer radial innen frei zu Tage liegenden Innenumfangsfläche 21 bis zu einer radial außen liegenden durch die Führungskanäle 14, 15 unterbrochenen Seite, einer Außenumfangsfläche 22 reicht. Die Außenumfangsfläche 22 wird durch die Stirnseiten der Kanalwände 18, 19 und durch die Flachseiten 50, 51 der Kanalwände 18, 19 sowie den Boden 23 des Führungskanals 14, der die beiden Flachseiten 50, 51 verbindet, gebildet. Zwischen der Kanalwand 18, 19 und der Innenumfangsfläche 21 befindet sich keinerlei Naht, Fuge Trennfläche oder dergleichen (d.h. es ist vollständige radiale Integrität des Grundkörpers 20 gegeben).

Der Führungskanal 14 weist außerdem einen Boden 23 auf, der vorzugsweise als ebene Fläche ausgebildet ist. Zwischen dem Boden 23 und den Flachseiten 50, 51 der Kanalwänden 18, 19 ist keine Trennfuge, Naht oder dergleichen vorhanden. Ebenso fehlt jede Fuge oder Naht zwischen dem Boden 23 und der Innenumfangsfläche 21. Das Material zwischen dem Boden 23 und der Innenumfangsfläche 21 ist durchgehend ausgebildet. Somit ist das Nadelbett 12 hier in Gestalt des Strickzylinders 17 einstückig.

Die Führungskanäle weisen, wie nachfolgend exemplarisch an dem Führungskanal 14 erläutert ist, ein besonderes Maßverhältnis auf. Die in Figur 4 veranschaulichte Kanalbreite 24 ist vorzugsweise etwas geringer als die ebenfalls in Figur 4 veranschaulichte Dicke 25 der benachbarten Kanalwand 18. Alle Kanalwände 18, 19, usw. haben vorzugsweise eine miteinander übereinstimmende Dicke. Außerdem haben alle Führungskanäle 14, 15, usw. vorzugsweise eine miteinander übereinstimmende Kanalbreite 24 sowie Kanaltiefe 26. Die Kanaltiefe 26 liegt dabei in einem Bereich von ¾ bis höchsten dem fünffachen der Kanalbreite 24. Vorzugsweise liegt die Kanaltiefe 26 im Bereich des 2 bis 3-fachen der Kanalbreite 24. Im bevorzugten Fall liegt das Verhältnis zwischen Kanaltiefe und Kanalbreite bei 2,6. Entsprechendes gilt für die Breite und Höhe des Schafts 28, des Strickwerkzeugs 16, wie aus Figur 3 hervorgeht. Vorzugsweise füllt der Schaft 28 den Führungskanal 15 bis auf ein geringes Spiel passend aus. Insoweit haben der Führungskanal 15 und der Schaft 18 bis auf das genannte Spiel übereinstimmende Querschnitte.

Die genannten Maßverhältnisse ermöglichen die Aufbringung einer verschleißmindernden Beschichtung 29, insbesondere auf die Flachseiten 50, 51 der Kanalwand 18, 19. Die Stirnseiten der Kanalwand 18, 19 sind einem Beschichtungsverfahren frei zugänglich. Die verschleißmindernde Beschichtung kann eine metallische oder keramische Hartstoffschicht, wie beispielsweise eine DLC, TIN-, TIC-Schicht oder eine anderweitige reibungs- und oder verschleißmindernde Schicht sein. Vorzugsweise weist diese Schicht eine über die Führungskanaltiefe variierende Dicke auf. Beispielsweise ist die Schichtdicke an dem vom Boden 23 am weitesten weg liegenden Ende jeder Flachseite 50, 51 einer Kanalwand 18, 19 am dicksten.

Die genannten Maßverhältnisse ermöglichen eine Beschichtung des Nadelbetts 12 im PVD- oder CVD-Verfahren, wobei eine Beschichtung, insbesondere in den Führungskanälen 13, 14, 15 erzielbar ist. Dies gilt auch bei größeren Feinheiten E18 und feiner, die sich bei tieferen Nutgeometrien, wie im Stand der Technik angewandt, einer ausreichenden Beschichtung hartnäckig widersetzen.

Wie Figur 5 veranschaulicht, kann das Nadelbett 12 bzw. der Strickzylinder 17 im Außenbereich der Kanalwände 18, 19 usw. selektiv gehärtet werden. Beispielsweise gelingt eine Wärmebehandlung mit Härtung insbesondere der von dem jeweiligen Boden 23 weg liegenden Enden der Flachseiten 50, 51 der Kanalwände 18, 19 ohne wesentlichen Verzug der Kanalwände 18, 19. Die Flachseiten 50, 51 unterliegen bei der Vor- und Rückbewegung der Strickwerkzeuge 16 einem Verschleiß. Bei einem erfindungsgemäßen Stricksystem kann dieser Verschleiß durch die Beschichtung bzw. Härtung der Flachseiten 50, 51 erheblich verringert werden und führt somit zu einem über einen langen Zeitraum mit hoher Präzision arbeitendem Stricksystem. In Figur 5 sind schematisch Grenzen 29, 30 eingetragen, bei denen gehärtetes Material an weniger oder nicht gehärtetes Material grenzt.

Sowohl die Beschichtung 29 wie auch die Härtung kann sich insbesondere auf die vom Boden 23 weg liegenden Zonen bzw. Ränder 48, 49 der Kanalwände beschränken. Dort werden insbesondere auf das Strickwerkzeug einwirkende Quer- beziehungsweise Torsionskräfte abgeleitet, die z.B. von dem Strickschloss als Kippkräfte auf den Fuß des Strickwerkzeugs übertragen werden. Die Härtung und/oder Beschichtung der Ränder 48, 49 wirkt insbesondere dem sonst dort auftretendem Verschleiß entgegen und stellt eine gute Führung der Strickwerkzeuge 16 trotz reduzierter Schafthöhe H (Figur 6) sicher.

Figur 6 veranschaulicht ein Strickwerkzeug in diesem Ausführungsbeispiel eine Nadel, 16. Es handelt sich um ein Vollschaftwerkzeug mit gestrecktem geradem Schaft 28, der an einem Ende mit einem Haken 31 versehen ist. Diesem kann ein schwenkbar gelagertes Schließelement 32 zugeordnet sein. Der Haken 31 und das Schließelement, die Zunge 32 gehören zu einem Maschen bildenden Abschnitt 33, der eine geringere in Richtung der Kanaltiefe 26 zu messende Höhe 34 aufweist als die Schafthöhe H. Diese Schafthöhe H ist von den Maschen bildenden Abschnitt ausgehend über die gesamte Länge des Schafts 28 weitgehend konstant.

Von dem Schaft 28, der wie Figur 3 erkennen lässt, vorzugsweise einen Rechteckquerschnitt aufweist, erstreckt sich bezüglich der Radialrichtung des Strickzylinders 17 ein Fuß 35 weg. An zumindest einer Seite des Fußes, vorzugsweise an beiden Seiten desselben, sind oberseitige. Ausnehmungen 36, 37 angeordnet. Diese schließen unmittelbar an den Fuß 35 an. Wie Figur 7 zeigt, sind die Ausnehmungen 36, 37 vorzugsweise untereinander gleich bzw. bezüglich des Fußes 35 symmetrisch ausgebildet. Dabei sind die Ausnehmungen 36, 37 in Längsrichtung 38 wesentlich länger als in Fußrichtung 39. So beträgt die in Längsrichtung 38 gemessene Länge mehr als das doppelte bis höchsten das 10-bis 20-fache der in Fußrichtung 39 gemessenen Tiefe der Ausnehmung 36, 37. Außerdem weist jede Ausnehmung 36, 37 einen geraden Boden 40, 41 und gerundete Übergänge zu der Nadeloberseite 42 bzw. den Fußkanten 43, 44 auf.

Über die Länge des Schafts 28 verteilt können weitere derartige Ausnehmungen 45, 46, 47, 52 usw. vorgesehen sein. Diese können bewusst zur Gewichts- und Schwingungsminderung vorgesehen werden. Sie können auch als Relikte verblieben sein, wenn die Nadel 16 beispielsweise ursprünglich mehrere Füße hatte, die jeweils von entsprechenden Ausnehmungen 36, 37, 45, 46, 47, 52 flankiert waren und wenn einzelne solcher Füße entfernt worden sind, wie es üblich ist, um die Nadeln eines Strickzylinders verschiedenen Schlosskurven zuzuordnen.

Figur 9 zeigt ein Ausschnitt eines Nadelbetts 12 einer erfindungsgemäßen Strickvorrichtung 10. Um die Berührungsfläche und somit die Reibung zwischen einem Strickwerkzeug 16 und dem Nadelbett 12 zu reduzieren, weist das Nadelbett 12 gemäß Figur 9 eine Ausnehmung 53 auf. Diese Ausnehmung kann beispielsweise im Boden 23 oder alternativ in einer Kanalwand 18, 19 des Führungskanals 13 angeordnet sein. Die Ausnehmung 53 kann in Form einer Tasche 57 mit einem parallel zur Kanalwand 18, 19 oder zu dem Boden 23 des Führungskanals versetzt angeordnetem ebenen Boden 58 gebildet sein. Die Tasche 57 weist dann eine rechteckige Querschnittsform auf. Der Übergangsbereich von dem Boden 58 der Tasche 57 in deren schmalen Flachseiten kann eckig, wie mit dem Bezugszeichen 60 angedeutet, oder gekrümmt mittels eines Radius, wie mit dem Bezugszeichen 61 angedeutet, ausgebildet sein. Die Länge der Ausnehmung 53 ist so dimensioniert, dass das Strickwerkzeug 16 im Verlaufe der Maschenbildung immer an wenigstens zwei Stellen 55 des Führungskanals 13, 14, 15 anliegt und dadurch sicher geführt ist. Die Tiefe der Ausnehmung 53 kann wenige hundertstel mm bis einige zehntel mm umfassen. Die Tiefe der Ausnehmung 53 kann im Bereich von 0,02 mm bis 0,25 mm liegen.

Wie die in der Figur 9 rechts dargestellten Ausnehmung 53 zeigt, kann der Boden 58 der Ausnehmung 53 konkav ausgebildet sein. Dann weist die Tasche 57 die Form eines Zylinderabschnitts auf. Eine Tasche 57 dieser Form kann einfach und dadurch kostengünstig durch die Verwendung eines kreisförmigen Schneidewerkzeugs bei der Herstellung des Führungskanals 13, 14, 15 hergestellt werden. Der Führungskanal 13 der Figur 9 weist zwei voneinander beabstandete Taschen 57 mit unterschiedlich ausgebildeten Bodenformen auf. Neben dem konvex ausgebildeten Boden (siehe Erläuterung oben) weist der Boden 58 der in Figur 9 links dargestellten Tasche 57 einen ebenen, parallel zu dem Boden 23 des Führungskanals 13 versetzt angeordneten Flächenabschnitt auf. Dieser ebene Flächenabschnitt des Bodens 58 der Tasche 57 geht mit Radien in den Boden 23 des Führungskanals 13 über. Ein Führungskanal 13, 14, 15 kann, wie an Hand von Figur 9 dargestellt ist, mehrere Ausnehmungen 53 aufweisen. Er kann auch mehr als zwei Ausnehmungen 53 aufweisen. An die Ausnehmung 53 grenzt eine Anlagestelle 55 an, an der während des maschenbildenden Prozesses ein Strickwerkzeug 16 anliegt.

Figur 10 zeigt ein Strickwerkzeug 16 einer erfindungsgemäßen Strickvorrichtung 10, wobei der Rücken 56 des Strickwerkzeugs 16 wenigstens eine Ausnehmung 53, in dem Ausführungsbeispiel gemäß Figur 10 zwei Ausnehmungen 53 aufweist. Die vorstehende Beschreibung der Ausnehmung 53 gilt unter Zugrundelegung der bereits eingeführten Bezugszeichen entsprechend auch für eine Ausnehmung an einem Strickwerkzeug 16 und dabei unabhängig, ob die Ausnehmung am Rücken 56 (Figur 10) oder an einer Flachseite 62 (Figur 11 und 12) des Strickwerkzeuges 16 angeordnet ist. Die Ausnehmung 53 kann als Tasche 57 ausgebildet sein und ist am Strickwerkzeug so angeordnet, dass der Rücken 56, wenn er die Ausnehmung 53 enthält, während des Maschenbildungsvorgangs an wenigstens zwei Anlagestellen 55 mit dem Boden 23 des Führungskanals 13, 14, 15 zusammenwirkt. Ist die taschenförmige Ausnehmung 53 an der Flachseite 62 des Strickwerkzeuges 16 angeordnet, so weist die Flachseite 62 wenigstens zwei Anlageflächen 55 auf, mit denen das Strickwerkzeug 16 während des Maschenbildungsvorgangs an einer Flachseite 50, 51 des Führungskanals 13, 14, 15 anliegt.

In Betrieb ergibt das neue Stricksystem einige Vorteile. Aufgrund der verminderten Kanaltiefe 26 und der im Vergleich zu herkömmlichen Nadel verminderten Schafthöhe H ergibt sich ein reduziertes Massenträgheitsmoment des Strickzylinders 17. Insbesondere beim Stricken von gemusterter Ware mit längeren Phasen pendelnder Hin- und Herdrehung des Strickzylinders 17 ergeben sich dadurch Geschwindigkeitsvorteile. Außerdem ist die Fertigung des Strickzylinders 17 wesentlich vereinfacht. Die Führungskanäle 13, 14, 15 können durch abtragende Bearbeitung mit hoher Präzision parallelflankig ausgebildet werden. Das komplette sowie das selektive Härten und/oder Beschichten der Kanalwände 18, 19 und des Bodens 23 des Führungskanals 13, 14, 15 ist möglich. Außerdem ergibt die neue Geometrie der Nadel 16, insbesondere im Bereich ihres Fußes 35, eine gewisse Torsionsnachgiebigkeit, so dass Nadelbrüche im Fußbereich trotz der hohen Längssteifigkeit des Schafts 28 reduziert werden.

Eine erfindungsgemäße Strickvorrichtung 10 umfasst ein Nadelbett 12 und Strickwerkzeuge 16, wobei das Nadelbett 12 sowohl hinsichtlich der Ausbildung seiner Kanalwände 18, 19 wie auch senkrecht zum Boden 23 des Kanals durch den Grundkörper 20 des Nadelbetts 12 hindurch fugen- und nahtlos ausgebildet ist. Die Kanaltiefe 26 der einzelnen Führungskanäle 13, 14, 15 ist vorzugsweise geringer als das dreifache der Kanalbreite 24. Es ergeben sich somit, insbesondere bei sehr feinen Nadelteilungen, robuste stabile Kanalwände 18, 19, die einer Härtungs- oder Beschichtungsbehandlung unterzogen werden können. Das verringerte Gesamtgewicht, die geringeren Reibungsflächen und der stabilere Aufbau der Strickvorrichtung ermöglichen den Betrieb bei erhöhten Strickgeschwindigkeiten und Drehbeschleunigungen, insbesondere im Pendelbetrieb und insgesamt eine Schmiermittel- und Energieeinsparung.

### Bezugszeichenliste:

- 10: Strickvorrichtung
- 11: Rundstrickvorrichtung
- 12: Nadelbett
- 13, 14, 15: Führungskanal
- 16: Nadel, Strickwerkzeug
- 17: Strickzylinder
- 18: Erste Kanalwand
- 19: Zweite Kanalwand
- 20: Grundkörper
- 21: Innenumfangsfläche
- 22: Außenumfangsfläche, Seite
- 23: Boden
- 24: Kanalbreite
- 25: Dicke der Kanalwand 18
- 26: Kanaltiefe
- 28: Schaft
- 29, 30: Grenze
- 31: Haken
- 32: Schließelement, Zunge
- 33: Maschenbildender Abschnitt
- 34: Höhe
- 35: Fuß
- 36: Erste Ausnehmung
- 37: Zweite Ausnehmung
- 38: Längsrichtung
- 39: Fußrichtung
- 40: Boden
- 41: Boden
- 42: Nadeloberseite
- 43: Obere Fußkante
- 44: Untere Fußkante
- 45, 46, 47, 52: Ausnehmung
- 48, 49: Rand
- 50, 51: Flachseite der Kanalwand 18, 19
- 53: Ausnehmung
- 55: Anlagestelle
- 56: Rücken von 16
- 57: Tasche
- 58: Boden von 57 bzw. 53
- 62: Flachseite des Strickwerkzeugs 16

## Patentansprüche

1. Strickvorrichtung (10), insbesondere Rundstrickvorrichtung (11),
mit einem Nadelbett (12), das einen Grundkörper (20) mit an einer Außenumfangsfläche beziehungsweise Seite (22) ausgebildeten Führungskanälen (13, 14, 15) aufweist, wobei jeder Führungskanal (14) von zwei Flachseiten (50, 51) zweier Kanalwände (18, 19) und einem Kanalboden (23) begrenzt ist, wobei die Kanalwände (18, 19) mit dem Grundkörper (20) nahtlos verbunden und fugenlos aus dem gleichen Material ausgebildet sind,
wobei jeder Führungskanal (14) einen Kanalquerschnitt mit einer von einer Flachseite (50) einer Kanalwand (18) zu einer Flachseite (51) einer Kanalwand (19) messenden Kanalbreite (24) und einer Kanaltiefe (26) aufweist, die parallel zu den Kanalwänden (18, 19) von dem Boden (23) weg zu messen ist und bis zu der Außenumfangsfläche (22) reicht, und wobei die Kanaltiefe (26) mindestens ¾ und höchstens 5 mal so groß ist wie die Kanalbreite (24), und
mit einem Strickwerkzeug (16), das einen Schaft (28) aufweist, der in einem der Führungskanäle (14) längs verschiebbar angeordnet ist und der mit einem Fuß (35) versehen ist, der aus dem Führungskanal (14) heraus ragt,
wobei im Anschluss an den Fuß (35) mindestens eine oberseitige Ausnehmung (36, 37) an der Oberseite (42) des Strickwerkzeugs (16) vorgesehen ist,
**dadurch gekennzeichnet, dass** die mindestens eine oberseitige Ausnehmung (36, 37) als längliche Vertiefung ausgebildet ist, deren Länge ein Vielfaches ihrer Tiefe beträgt,
wobei jede Ausnehmung (36, 37) einen geraden Boden (40, 41) und gerundete Übergänge zu der Nadeloberseite (42) beziehungsweise den Fußkanten (43,44) aufweist.

2. Strickvorrichtung nach Anspruch 1, **dadurch gekennzeichnet, dass** die oberseitige Ausnehmung (36) eine in Längsrichtung (38) des Strickwerkzeugs (16) zu messende Länge aufweist, die höchstens so groß ist wie die 20-fache Tiefe.

3. Strickvorrichtung nach Anspruch 2, **dadurch gekennzeichnet, dass** im Abstand zu der oberseitigen Ausnehmung (36) an der Nadeloberseite (42) des Strickwerkzeugs (16) weitere gleichartige oberseitige Ausnehmungen (37, 45, 46, 47, 52) ausgebildet sind.

4. Strickvorrichtung nach Anspruch 1, **dadurch gekennzeichnet, dass** der Schaft (28) einen Schaftquerschnitt aufweist, der mit dem Kanalquerschnitt bis auf ein geringes Spiel übereinstimmt.

5. Strickvorrichtung nach Anspruch 1, **dadurch gekennzeichnet, dass** die Schafthöhe (H) über die gesamte im ausgetriebenem Zustand des Strickwerkzeug (16) in dem Führungskanal (14) verbleibende Länge Weitgehend konstant ist.

6. Strickvorrichtung nach Anspruch 1, **dadurch gekennzeichnet, dass** die Kanalwand (18, 19) eine Dicke (25) aufweist, die mindestens so groß ist wie die Kanalbreite (24) und die höchstens so groß ist wie das 1,5-fache, vorzugsweise das 1,2-fache der Kanalbreite (24).

7. Strickvorrichtung nach Anspruch 1, **dadurch gekennzeichnet, dass** der Führungskanal (14) an den Flachseiten (50, 51) seiner Kanalwände (18, 19) und an seinem Boden (23) mit einer Beschichtung versehen ist.

8. Strickvorrichtung nach Anspruch 1, **dadurch gekennzeichnet, dass** die Kanaltiefe (26) geringer als das Dreifache der Kanalbreite (24) ist und/oder dass die Kanaltiefe (26) größer als das Zweifache der Kanalbreite (24) ist.

9. Strickvorrichtung nach Anspruch 1, **dadurch gekennzeichnet, dass** die Kanaltiefe (26) 2,62 mal so groß ist wie die Kanalbreite (24).

10. Strickvorrichtung nach Anspruch 1, **dadurch gekennzeichnet, dass** der Boden (23) des Führungskanals (13, 14, 15) wenigstens eine Ausnehmung (53) aufweist und/oder dass die Flachseite (50, 51) des Führungskanals (13, 14, 15) wenigstens eine Ausnehmung (53) aufweist.

11. Strickvorrichtung nach Anspruch 1, **dadurch gekennzeichnet, dass** das Strickwerkzeug (16) an seiner Flachseite (62) wenigstens eine Ausnehmung (53) aufweist und/oder dass das Strickwerkzeug (16) an seinem Rücken (56) wenigstens eine Ausnehmung (53) aufweist.

12. Strickvorrichtung nach Anspruch 10 oder 11, **dadurch gekennzeichnet, dass** die Ausnehmung (53) einen Boden (58) aufweist, der einer konkaven Krümmung folgt oder der eben ausgebildet ist.

13. Strickvorrichtung nach Anspruch 10, **dadurch gekennzeichnet, dass** der Boden (58) der Ausnehmung (53) gegenüber dem Boden (23) beziehungsweise der Flachseite (50, 51) des Führungskanals (13, 14, 15) parallel versetzt angeordnet ist.

14. Strickvorrichtung nach Anspruch 11, **dadurch gekennzeichnet, dass** der Boden (58) der Ausnehmung (53) gegenüber dem Rücken (56) beziehungsweise einer Flachseite (62) des Strickwerkzeugs (16) parallel versetzt angeordnet ist.

## Claims

1. Knitting device (10), in particular a circular knitting device (11),
with a needle bed (12) which has a base body (20) with guide channels (13, 14, 15) formed on an outer peripheral surface or side, wherein each guide channel (14) is delimited by two flat sides (50, 51) of two channel walls (18, 19) and a channel floor (23), wherein the channel walls (18, 19) are connected seamlessly to the base body (20) and formed jointlessly from the same material,
wherein each guide channel (14) has a channel cross-section with a channel width (24) measured from a flat side (50) of a channel wall (18) to a flat side (51) of a channel wall (19), and a channel depth (26) which is measured parallel to the channel walls (18, 19) away from the floor (23) and reaches as far as the outer peripheral surface (22), and wherein the channel depth (25) is at least 3/4 and at most 5 times as large as the channel width (24), and
with a knitting tool (16) having a shank (28) which is arranged longitudinally displaceably in one of the guide channels (14) and is provided with a foot (35) which protrudes out of the guide channel (14),
wherein at the foot (35), at least one top-side recess (36, 37) is provided on the top side (42) of the knitting tool (16),
**characterised in that** the at least one top-side recess (36, 37) is formed as a linear recess, the length of which is a multiple of its depth, wherein each recess (36, 37) has a straight floor (40, 41) and rounded transitions to the needle top side (42) and the foot edges (43, 44).

2. Knitting device according to claim 1, **characterised in that** the top-side recess (36) has a length measured in the longitudinal direction (38) of the knitting tool (16) which is at most as large as 20 times the depth.

3. Knitting device according to claim 2, **characterised in that** further similar top-side recesses (37, 45, 46, 47, 52) are formed on the needle top side (42) of the knitting tool (16) spaced from the topside recess (36).

4. Knitting device according to claim 1, **characterised in that** the shank (28) has a shank cross-section which corresponds to the channel cross-section with a slight play.

5. Knitting device according to claim 1, **characterised in that** the shank height (H) is largely constant over the entire length remaining in the guide channel (14) in the deployed state of the knitting tool (16).

6. Knitting device according to claim 1, **characterised in that** the channel wall (18, 19) has a thickness (25) which is at least as large as the channel width (24) and at most as large as 1.5 times, preferably 1.2 times the channel width (24).

7. Knitting device according to claim 1, **characterised in that** the guide channel (14) is provided with a coating on the flat sides (50, 51) of its channel walls (18, 19) and on its floor (23).

8. Knitting device according to claim 1, **characterised in that** the channel depth (26) is less than three times the channel width (24) and/or that the channel depth (26) is more than twice the channel width (26).

9. Knitting device according to claim 1, **characterised in that** the channel depth (26) is 2.62 times as large as the channel width (24).

10. Knitting device according to claim 1, **characterised in that** the floor (23) of the guide channel (13, 14, 15) has at least one recess (53) and/or that the flat side (50, 51) of the guide channel (13, 14, 15) has at least one recess (53).

11. Knitting device according to claim 1, **characterised in that** the knitting tool (16) has at least one recess (53) on its flat side (62) and/or that the knitting tool (16) has at least one recess (53) on its back (56).

12. Knitting device according to claim 10 or 11, **characterised in that** the recess (53) has a floor (58) which follows a concave curvature or which is formed flat.

13. Knitting device according to claim 10, **characterised in that** the floor (58) of the recess (53) is arranged parallel and offset to the floor (23) or the flat side (50, 51) of the guide channel (13, 14, 15).

14. Knitting device according to claim 11, **characterised in that** the floor (58) of the recess (53) is arranged parallel and offset to the back (56) or a flat side (62) of the knitting tool (16).

## Revendications

1. Dispositif de tricotage (10), en particulier dispositif de tricotage circulaire (11),
comprenant une fonture (12) qui présente un corps de base (20) avec des canaux de guidage (13, 14, 15) réalisés sur une surface, respectivement un côté périphérique extérieur(e) (22), chaque canal de guidage (14) étant délimité par deux grands côtés (50, 51) de deux parois de canal (18, 19) et un fond de canal (23), les parois de canal (18, 19) étant reliées sans soudure au corps de base (20) et étant réalisées sans joints à partir du même matériau,
chaque canal de guidage (14) présentant une section de canal avec une largeur de canal (24) se mesurant depuis un grand côté (50) d'une paroi de canal (18) jusqu'à un grand côté (51) d'une paroi de canal (19), et une profondeur de canal (26) qui se mesure à partir du fond (23), parallèlement aux parois de canal (18, 19), et s'étend jusqu'à la surface périphérique extérieure (22), et la profondeur de canal (26) correspondant au moins aux ¾ et au maximum à 5 fois la largeur de canal (24), et
comprenant un outil de tricotage (16) qui présente une tige (28) qui est disposée avec possibilité de coulissement longitudinal dans l'un des canaux de guidage (14) et qui est dotée d'un pied (35) dépassant du canal de guidage (14),
sachant qu'à la suite du pied (35), il est prévu au moins un évidement (36, 37) côté supérieur, sur la face supérieure (42) de l'outil de tricotage (16),
**caractérisé en ce que** l'évidement (36, 37) côté supérieur, au nombre d'au moins un, est réalisé sous forme de creux oblong dont la longueur correspond à un multiple de sa profondeur, chaque évidement (36, 37) présentant un fond (40, 41) droit et des transitions arrondies vers la face d'aiguille supérieure (42), respectivement les bords de pied (43, 44).

2. Dispositif de tricotage selon la revendication 1, **caractérisé en ce que** l'évidement (36) côté supérieur présente une longueur qui doit être mesurée dans la direction longitudinale (38) de l'outil de tricotage (16) et qui correspond au maximum à 20 fois la profondeur.

3. Dispositif de tricotage selon la revendication 2, **caractérisé en ce que**, à distance de l'évidement (36) côté supérieur, des évidements (37, 45, 46, 47, 52) côté supérieur supplémentaires, de même type, sont réalisés sur la face d'aiguille supérieure (42) de l'outil de tricotage (16),

4. Dispositif de tricotage selon la revendication 1, **caractérisé en ce que** la tige (28) présente une section de tige qui coïncide avec la section de canal, à l'exception d'un faible jeu.

5. Dispositif de tricotage selon la revendication 1, **caractérisé en ce que** la hauteur de tige (H) est dans une large mesure constante sur toute la longueur qui reste dans le canal de guidage (14) à l'état sorti de l'outil de tricotage (16).

6. Dispositif de tricotage selon la revendication 1, **caractérisé en ce que** la paroi de canal (18, 19) présente une épaisseur (25) qui est au moins aussi grande que la largeur de canal (24) et qui correspond au maximum à 1,5 fois, de préférence à 1,2 fois, la largeur de canal (24).

7. Dispositif de tricotage selon la revendication 1, **caractérisé en ce que** le canal de guidage (14) est pourvu d'un revêtement sur les grands côtés (50, 51) de ses parois de canal (18, 19) et sur son fond (23).

8. Dispositif de tricotage selon la revendication 1, **caractérisé en ce que** la profondeur de canal (26) est plus faible que le triple de la largeur de canal (24) et/ou que la profondeur de canal (26) est plus grande que le double de la largeur de canal (24).

9. Dispositif de tricotage selon la revendication 1, **caractérisé en ce que** la profondeur de canal (26) correspond à 2,62 fois la largeur de canal (24).

10. Dispositif de tricotage selon la revendication 1, **caractérisé en ce que** le fond (23) du canal de guidage (13, 14, 15) présente au moins un évidement (53) et/ou que le grand côté (50, 51) du canal de guidage (13, 14, 15) présente au moins un évidement (53).

11. Dispositif de tricotage selon la revendication 1, **caractérisé en ce que** l'outil de tricotage (16) présente au moins un évidement (53) sur son grand côté (62) et/ou que l'outil de tricotage (16) présente au moins un évidement (53) dans son dos (56).

12. Dispositif de tricotage selon la revendication 10 ou 11, **caractérisé en ce que** l'évidement (53) présente un fond (58) qui suit une courbure concave ou qui est réalisé sous une forme plane.

13. Dispositif de tricotage selon la revendication 10, **caractérisé en ce que** le fond (58) de l'évidement (53) est disposé avec un décalage parallèle par rapport au fond (23), respectivement par rapport au grand côté (50, 51), du canal de guidage (13, 14, 15).

14. Dispositif de tricotage selon la revendication 11, **caractérisé en ce que** le fond (58) de l'évidement (53) est disposé avec un décalage parallèle par rapport au dos (56), respectivement par rapport au grand côté (62), de l'outil de tricotage (16).
